# EUROPÄISCHE PATENTSCHRIFT

(11) **EP 1 564 383 B1**
(45) Veröffentlichungstag und Bekanntmachung des Hinweises auf die Patenterteilung: **28.03.2007**
(21) Anmeldenummer: 05001645.0
(22) Anmeldetag: 04.02.2005
(51) Int. Cl.: F01L 1/24

(54) **Hydraulisches Abstützelement**
Hydraulic supporting element
Butée hydraulique

(30) Priorität: 12.02.2004 DE 102004006903
(43) Veröffentlichungstag der Anmeldung: 17.08.2005
(73) Patentinhaber: Schaeffler KG, 91074 Herzogenaurach (DE); Bayerische Motoren Werke Aktiengesellschaft, 80788 München (DE)
(72) Erfinder: Mayer, Wolfgang, 90556 Seukendorf (DE); Smola, Harald, 90579 Langenzenn (DE); Klaus, Benedikt Dr., 86949 Windach (DE); Kunze, Christian Dr., 85614 Kirchseeon (DE)

(56) Entgegenhaltungen:
- EP-A- 0 351 033
- EP-A- 0 361 637
- EP-A- 0 411 215
- DE-A1- 2 343 269
- DE-A1- 19 507 240
- DE-A1- 19 529 044
- DE-A1- 19 805 511
- US-A- 4 584 976
- US-A- 5 979 377

## Beschreibung

Die Erfindung betrifft ein hydraulisches Abstützelement für einen Ventiltrieb einer Brennkraftmaschine nach dem Oberbegriff des Patentanspruchs 1.

Ein derartiges Abstützelement ist aus der Druckschrift DE-A-195 29 044 bekannt. Dort ist die Umlenkhülse, welche in dem Druckkolben aufgenommen ist, an dem oberen Kolbenteil nicht dicht angebracht, um einen Rückfluss von Leckageöl zum Vorratsraum zu ermöglichen. Hierfür ist zusätzlich ein Ring mit einer Sprengfuge zwischen den beiden Kolbenteilen vorgesehen.

Aus der Druckschrift EP-A-0 351 033 ist ein Abstützelement bekannt, bei welchem die Umlenkhülse in das obere Kolbenteil dicht eingepresst ist, wonach dieses und das untere Kolbenteil miteinander verschweißt werden. Dabei besteht die Gefahr, dass in dem Druckkolben Schweißpartikel in das Rückschlagventil gelangen und dessen Funktion beeinträchtigen.

Ein Abstützelement ist auch aus der Druckschrift DE-A- 195 07 240 bekannt. Das Hydraulikmittel wird dort direkt aus dem Durchlass im Druckkolben in den Vorratsraum, oberhalb von der Stirnfläche des Druckkolbens mit dem Rückschlagventil, geleitet. In der Praxis hat sich gezeigt, dass bei einem derartigen Abstützelement einfach gesagt zuviel Luftblasen und Ölschaum im Vorratsraum akkumuliert, so dass diese bzw. dieser unerwünscht während des Spielausgleichvorganges in den Hochdruckraum gesaugt werden. Dies führt zu einer unerwünschten Kompressibilität des Hochdruckraumes, so dass bei Nockenhub nicht der vorbestimmte Gaswechselquerschnitt zur Verfügung steht. Durch das direkte Einströmen des Hydraulikmittels in den Vorratsraum des Druckkolbens wird die darin schon akkumulierte Menge an Hydraulikmittel stets neu verwirbelt und somit, obwohl ggf. schon entgast bzw. "beruhigt", erneut mit Luftblasen bzw. Ölschaum vermischt.

### Aufgabe der Erfindung

Aufgabe der Erfindung ist es daher, ein Abstützelement der vorgenannten Art zu schaffen, bei welchem die zitierten Nachteile mit einfachen Mitteln beseitigt sind.

### Lösung der Aufgabe

Erfindungsgemäß wird diese Aufgabe dadurch gelöst, dass die Umlenkhülse axial unterhalb des Durchlasses an einem Innenmantel des oberen Kolbenteils des Druckkolbens durch Einschnappen oder Klipsen bzw. durch Schweißen, Löten oder Kleben dicht befestigt ist.

Genau durch eine Kombination der eben genannten Maßnahmen sind die eingangs beschriebenen Nachteile wirkungsvoll vermieden. Es ist durch das vorzugsweise als Umlenkhülse ausgebildete Schottmittel einerseits vor dem Rückschlagventil ein sogenannter Tot- bzw. Ruheraum für das Hydraulikmittel dargestellt. Neu einströmende Luftblasen bzw. Ölsschaum können nicht mehr das vor dem Rückschlagventil liegende und schon "beruhigte" Hydraulikmittel neu verwirbeln und beeinflussen. Eine Teilmenge an Luftblasen und Ölschaum kann somit relativ ungestört aus der Umlenkhülse entgegen der Schwerkraftrichtung nach oben entweichen. Ein weiterer Betrag von unerwünschter Luft im Hydraulikmittelstrom wird schon vor dem eigentlichen Eintritt in das Innere der Umlenkhülse über die axial oberhalb des Durchlasses im Druckkolben liegende wenigstens eine Entlüftungsbohrung ins Freie geleitet. Genau dieser kombinatorische Effekt (Umlenkblech + Entlüftungsbohrung) führt dazu, dass der Hochdruckraum weitestgehend inkompressibel bleibt, da die unerwünschten Luftbestandteile dort nicht mehr angesaugt werden.

Vorzugsweise sollen zwei sich diametral gegenüber liegende Entlüftungsbohrungen appliziert werden, so dass auch bei einem Schrägeinbau des hydraulischen Abstützelementes stets garantiert ist, dass zumindest eine Entlüftungsbohrung in Schwerkraftrichtung gesehen relativ weit oben liegt.

Anstelle der allumlaufenden Umlenkhülse als Schottmittel können auch andere Mittel vorgesehen sein. So sind auch einfache, in Fließrichtung hinter dem Durchlass im Druckkolben liegende, Prallbleche oder ähnliches für das Hydraulikmittel vorgesehen, so dass zumindest ein direktes Auftreffen des Hydraulikmittelstroms mit dem vor dem Rückschlagventil befindlichen und schon "beruhigten" Hydraulikmittel vermieden ist.

Zwar kann als Steigpfad für das Hydraulikmittel am Innenmantel des Druckkolbens ein Kanal vorgesehen werden. Zweckmäßiger ist es jedoch, hier einen umlaufenden Ringkanal anzuordnen, so dass eine relativ große Hydraulikmittelmenge im Abstützelement angehäuft werden kann.

Eine einfache Maßnahme einer Befestigung der Umlenkhülse am Innenmantel des Druckkolbens besteht darin, dass diese beispielsweise durch Einschnappen oder Klipsen am Innenmantel des Druckkolbens befestigt werden kann. Alternativ hierzu bieten sich Maßnahmen wie Schweißen, Kleben, Löten o. ä. an. Vorzugsweise soll die Umlenkhülse aus einem Leichtbauwerkstoff wie Blech bestehen. Denkbar ist jedoch auch eine Kunststoffausbildung.

Die Ringnut im Außenmantel des Druckkolbens mit dem Durchlass lässt sich recht einfach fertigen. Somit erübrigt sich eine Verdrehsicherung und Lagezuordnung des Durchlasses zum Radialdurchtritt.

Zweckmäßigerweise hat das Gehäuse eine topfartige Geometrie und ist im Bereich seiner Unterseite durch einen Boden verschlossen. Es kann jedoch auch offen ausgebildet werden, so dass dann der Hochdruckraum an einer Seite durch einen Grund der Bohrung des Zylinderkopfes begrenzt ist.

### Kurze Beschreibung der Zeichnung

Die Erfindung ist zweckmäßigerweise anhand der Zeichnung näher erläutert. Es zeigt die einzige Figur in einem Längsschnitt ein hydraulisches Abstützelement mit den erfindungsgemäßen Maßnahmen.

### Ausführliche Beschreibung der Zeichnung

Die Figur offenbart ein hydraulisches Abstützelement 1, so wie es der Fachwelt von seinem Aufbau und der Wirkungsweise her an sich bekannt ist.

Das Abstützelement 1 hat ein hohlzylindrisches Gehäuse 2. Dieses verläuft über seinen Außenmantel 3 ortsfest in einer nicht dargestellten Aufnahme eines Zylinderkopfes der Brennkraftmaschine. Hierbei ist auch an einen Schrägeinbau gedacht. In einer Bohrung 4 des Gehäuses 2 ist axial beweglich hierzu ein Druckkolben 5 dünnwandiger Bauart aufgenommen. Dieser Druckkolben 5 überragt mit seinem Kopf 6 einen Rand 7 des Gehäuses 2.

Zwischen einer dem Kopf 6 abgewandten Stirnfläche 8 (hier eine Ringfläche) des Druckkolbens 5 und einer Unterseite 9 des Gehäuses 2 ist ein Hochdruckraum 10 für das Hydraulikmittel generiert. An einer Unterseite der Stirnfläche 8 verläuft ein Rückschlagventil 11, dessen Ventilkörper in Richtung zur Stirnfläche 8 angefedert ist.

Axial oberhalb der Stirnfläche 8 ist vom Druckkolben 5 ein Vorratsraum 12 für Hydraulikmittel eingeschlossen. Somit wird der Hochdruckraum 10 aus dem Vorratsraum 12 über das Rückschlagventil 11 bedarfsweise mit Hydraulikmittel versorgt.

Zudem kann sich der Fachmann der Figur entnehmen, dass das Gehäuse 2 von einem Radialdurchtritt 13 für das Hydraulikmittel durchdrungen ist. Dieser kommuniziert mit einer Zuleitung für das Hydraulikmittel im Zylinderkopf. Vom Radialdurchtritt 13 wird das Hydraulikmittel weiter in eine Ringnut 20 im Außenmantel 21 des Druckkolbens 5 geleitet. Diese Ringnut 20 liegt axial oberhalb des Radialdurchtritts 13 und hat zumindest einen Durchlass 14 in das Innere des Druckkolbens 5.

Gleichzeitig ist axial unterhalb des Durchlasses 14 am Innenmantel 17 ein Schottmittel 15 befestigt. Dieses ist hier als Umlenkhülse 15a ausgebildet. Somit ist, ausgehend vom Durchlass 14, ein ringförmiger Steigpfad 18 nach dem Durchlass 14 für das Hydraulikmittel gebildet.

Im Bereich des Kopfes 6, an welchem das Ende eines Schlepphebels aufliegt, wird das Hydraulikmittel in einen von der Umlenkhülse 15a eingeschlossenen Innenraum 19 geleitet. Somit stellt dieser Innenraum 19 den eigentlichen Vorratsraum 12 des Druckkolbens 5 dar. Von diesem Innenraum 19 erfolgt, in an sich bekannter Art und Weise, eine Weiterleitung des Hydraulikmittels über das Rückschlagventil 11 in den Hochdruckraum 10.

Zudem ist zu erkennen, dass axial oberhalb des Durchlasses 14, jedoch unterhalb des Randes 7, zwei sich diametral gegenüber liegende Entlüftungsbohrungen 16 angeordnet. Diese liegen somit im Bereich des Steigpfades 18.

Genau wegen des Einsatzes der Umlenkhülse 15a als Schottmittel 15, in Verbindung mit den vorgenannten Entlüftungsbohrungen 16, kommt es zu dem hervorragenden kombinatorischen Effekt, dass der Hochdruckraum 10 weitestgehend von Ölschaum und Luftblasen frei bleibt und das Abstützelement 1 somit bei Nockenhub nicht unerwünscht kompressibel wird.

Nach dem Einströmen des Hydraulikmittels über den Durchlass 14 im Druckkolben 5 wird schon ein erstes Quantum an Luft über die Entlüftungsbohrungen 16 mittelbar ins Freie geleitet. Gleichzeitig liegt das unmittelbar oberhalb vom Rückschlagventil 11 akkumulierte Hydraulikmittel relativ beruhigt innerhalb der Umlenkhülse 15a vor. Dies rührt daher, dass es nicht mehr durch am Radialdurchtritt 13 einströmendes Hydraulikmittel verwirbelt und somit beeinflusst wird. Sollte das über den Steigpfad 18 in den Innenraum 19 der Umlenkhülse 15a geleitete Hydraulikmittel noch Luftblasen oder gelöste Luft aufweisen, so steigt die Luft peu ä peu nach oben und beeinflusst nicht das relativ "ruhig" vorliegende Hydraulikmittel unmittelbar vor dem Rückschlagventil 11.

### Liste der Bezugszahlen

- 1: Abstützelement
- 2: Gehäuse
- 3: Außenmantel
- 4: Bohrung
- 5: Druckkolben
- 6: Kopf
- 7: Rand
- 8: Stirnfläche
- 9: Unterseite
- 10: Hochdruckraum
- 11: Rückschlagventil
- 12: Vorratsraum
- 13: Radialdurchtritt
- 14: Durchlass
- 15: Schottmittel
- 15a: Umlenkhülse
- 16: Entlüftungsbohrung
- 17: Innenmantel
- 18: Steigpfad
- 19: Innenraum
- 20: Ringnut
- 21: Außenmantel

## Patentansprüche

1. Hydraulisches Abstützelement (1) für einen Ventiltrieb einer Brennkraftmaschine, mit einem hohlzylindrischen Gehäuse (2), welches mit seinem Außenmantel (3) in eine Aufnahme eines Zylinderkopfes der Brennkraftmaschine einbaubar ist und in seiner Bohrung (4) einen axial beweglichen Druckkolben (5) aufnimmt, welcher aus einem unteren und einem oberen Kolbenteil axial zusammengesetzt ist und mit seinem Kopf (6) einen Rand (7) des Gehäuses (2) überragt, wobei zwischen einer dem Kopf (6) abgewandten Stirnfläche (8) des Druckkolbens (5) und einer Unterseite (9) des Gehäuses (2) ein Hochdruckraum (10) für das Hydraulikmittel gebildet ist, der durch ein sich in Richtung zu diesem öffnendes und an der Stirnfläche (8) befestigtes Rückschlagventil (11) verschließbar ist, wobei der Hochdruckraum (10) aus einem vom Druckkolben (5) eingeschlossenen Vorratsraum (12) über das Rückschlagventil (11) mit Hydraulikmittel gespeist ist und wobei das Gehäuse (2) wenigstens einen Radialdurchtritt (13) für das Hydraulikmittel aus dem Zylinderkopf hat, der radial innen mit zumindest einem axial darüber liegenden Durchlass (14) im Druckkolben (5) in dessen Vorratsraum (12) in Fluidverbindung steht, wobei
a) einerseits durch Schottmittel (15) eine zumindest unmittelbar vor dem Rückschlagventil (11) befindliche Teilmenge an Hydraulikmittel von über den Durchlass (14) eintretendem Hydraulikmittel separiert ist und wobei
b) andererseits axial oberhalb des Durchlasses (14), jedoch innerhalb des Gehäuses (2), der Druckkolben (5) wenigstens eine Entlüftungsbohrung (16) aufweist,
wobei ferner das Schottmittel (15) als Umlenkhülse (15a) für das Hydraulikmittel ausgebildet ist, die sich bis in die Nähe des Kopfes (6) erstreckt, wobei zwischen der Umlenkhülse (15a) und einem Innenmantel (17) des oberen Kolbenteils des Druckkolbens (5) ein Steigpfad (18) für das Hydraulikmittel besteht, welches im Bereich des Kopfes (6) in einen den eigentlichen Vorratsraum (12) bildenden Innenraum (19) der Umlenkhülse (15a) zu dessen unmittelbarer Akkumulation vor dem Rückschlagventil (11) geleitet ist, **dadurch gekennzeichnet, dass** die Umlenkhülse (15a) axial unterhalb des Durchlasses (14) an einem Innenmantel (17) des oberen Kolbenteils des Druckkolbens (5) durch Einschnappen oder Klipsen bzw. Schweißen, Löten oder Kleben dicht befestigt ist.

2. Abstützelement nach Anspruch 1, **dadurch gekennzeichnet, dass** die Umlenkhülse (15a) als dünnwandiges Leichtbauteil, wie Blechteil, oder in Kunststoffausbildung hergestellt ist.

3. Abstützelement nach Anspruch 1, **dadurch gekennzeichnet, dass** zumindest zwei Entlüftungsbohrungen (16) im Druckkolben (5) vorgesehen sind, welche umfangsmäßig gleichverteilt vorliegen.

4. Abstützelement nach Anspruch 1, **dadurch gekennzeichnet, dass** der Steigpfad (18) als umlaufender Ringkanal ausgebildet ist.

5. Abstützelement nach Anspruch 1, **dadurch gekennzeichnet, dass** der Durchlass (14) im Druckkolben (5) in einer Ringnut (20) im Außenmantel (21) des Druckkolbens (5) liegt.

## Claims

1. Hydraulic supporting element (1) for a valve drive of an internal combustion engine, having a hollow cylindrical housing (2) which can be installed with its outer casing (3) into a receptacle of a cylinder head of the internal combustion engine and holds an axially moveable pressure piston (5) in its bore (4), which pressure piston (5) is composed axially of a lower and an upper piston part and protrudes with its head (6) beyond an edge (7) of the housing (2), a high pressure space (10) for the hydraulic medium being formed between an end face (8), which faces away from the head (6), of the pressure piston (5) and a lower side (9) of the housing (2), it being possible for said high pressure space (10) to be closed off by means of a non-return valve (11) which opens in the direction of said high pressure space (10) and is fastened to the end face (8), the high pressure space (10) being supplied with hydraulic medium via the non-return valve (11) from a reservoir (12) which is enclosed by the pressure piston (5), and the housing (2) having at least one radial passage (13) for the hydraulic medium from the cylinder head, which radial passage (13) is fluidically connected radially at the inside to at least one aperture (14) in the pressure piston (5), which aperture (14) is situated axially above said radial passage (13) and leads into the reservoir (12) of said piston (5), with
a) a partial quantity of hydraulic medium situated at least directly upstream of the non-return valve (11) being separated from hydraulic medium entering via the aperture (14) by bulkhead means (15) on the one hand, and
b) the pressure piston (5) having at least one ventilation bore (16) axially above the aperture (14) but within the housing (2) on the other hand,
the bulkhead means (15) additionally being embodied as a deflecting sleeve (15a) for the hydraulic medium, said deflecting sleeve (15a) extending into the vicinity of the head (6), with an ascending path (18) for the hydraulic medium being formed between the deflecting sleeve (15a) and an inner casing (17) of the upper piston part of the pressure piston (5), said hydraulic medium being guided in the region of the head (6) into an inner space (19), which forms the actual reservoir (12), of the deflecting sleeve (15a) such that it accumulates directly upstream of the non-return valve (11), **characterized in that** the deflecting sleeve (15a) is sealingly connected axially below the aperture (14) to an inner casing (17) of the upper piston part of the pressure piston (5) by being snapped in, clipped in or by means of welding, soldering or adhesive.

2. Supporting element according to Claim 1, **characterized in that** the deflecting sleeve (15a) is produced as a thin-walled lightweight part, such as a sheet metal part, or from plastic.

3. Supporting element according to Claim 1, **characterized in that** at least two ventilation bores (16) are provided in the pressure piston (5), said ventilation bores (16) being arranged so as to be distributed uniformly in the peripheral direction.

4. Supporting element according to Claim 1, **characterized in that** the ascending path (18) is embodied as an encircling annular duct.

5. Supporting element according to Claim 1, **characterized in that** the aperture (14) in the pressure piston (5) is arranged in an annular groove (20) in the outer casing (21) of the pressure piston (5).

## Revendications

1. Butée hydraulique (1) pour une commande de soupape d'un moteur à combustion interne, avec un corps cylindrique creux (2) pouvant être monté, par son enveloppe extérieure (3), dans un logement d'une culasse du moteur à combustion interne et recevant dans son alésage (4) un piston refouleur (5) mobile dans la direction axiale, celui-ci étant composé axialement d'une partie supérieure de piston et d'une partie inférieure de piston, sa tête (6) dépassant d'un bord (7) du corps (2), un espace sous haute pression (10) pour le fluide hydraulique étant formé entre une surface frontale (8) du piston refouleur (5) disposée à l'opposé de la tête (6) et une face inférieure (9) du corps (2) et pouvant être fermé par un clapet anti-retour (11) s'ouvrant en direction de cet espace et fixé sur la surface frontale (8), l'espace sous haute pression (10) étant alimenté en fluide hydraulique depuis un espace de réserve (12) entouré par le piston refouleur (5) par le biais du clapet anti-retour (11) et le corps (2) étant muni d'au moins un passage radial (13), pour le fluide hydraulique venant de la culasse, qui est en contact fluidique radial à l'intérieur avec au moins un passage (14) dans le piston refouleur (5) dans son espace de réserve (12),
a) une quantité partielle de fluide hydraulique se trouvant au moins immédiatement avant le clapet anti-retour (11) étant séparée du fluide hydraulique entrant par le passage (14) par des moyens de cloisonnement (15) d'une part et
b) le piston refouleur (5) présentant au moins un perçage de purge d'air (16) disposé axialement au-dessus du passage (14), mais à l'intérieur du corps (2), d'autre part,
le moyen de cloisonnement (15) étant réalisé en outre sous la forme d'une douille déflectrice (15a), pour le fluide hydraulique, s'étendant jusqu'à proximité de la tête (6), un passage montant (18) existant pour le fluide hydraulique entre la douille déflectrice (15a) et une enveloppe intérieure (17) de la partie de piston supérieure du piston refouleur (5), le fluide étant amené, dans la zone de la tête (6), dans un espace intérieur (19) de la douille déflectrice (15a) formant l'espace de réserve (12) proprement dit pour s'accumuler immédiatement avant le clapet anti-retour (11), **caractérisée en ce que** la douille déflectrice (15a) est fixée de manière étanche, par encliquetage ou clipsage, ou par soudage, brasage ou collage, axialement au-dessous du passage (14) sur une enveloppe intérieure (17) de la partie de piston supérieure du piston refouleur (5).

2. Butée selon la revendication 1, **caractérisée en ce que** la douille déflectrice (15a) est réalisée sous la forme d'une pièce légère à paroi mince, comme une pièce en tôle, ou dans une matière synthétique.

3. Butée selon la revendication 1, **caractérisée en ce qu'**au moins deux perçages de purge d'air (16) sont prévus dans le piston refouleur (5), répartis de manière uniforme sur la périphérie.

4. Butée selon la revendication 1, **caractérisée en ce que** le passage montant (18) est réalisé sous la forme d'un canal annulaire périphérique.

5. Butée selon la revendication 1, **caractérisée en ce que** le passage (14) dans le piston refouleur (5) se trouve dans une gorge annulaire (20) dans l'enveloppe extérieure (21) du piston refouleur (5).
